# EUROPÄISCHE PATENTSCHRIFT

(11) **EP 1 297 953 B1**
(45) Veröffentlichungstag und Bekanntmachung des Hinweises auf die Patenterteilung: **06.09.2006**
(21) Anmeldenummer: 02017180.7
(22) Anmeldetag: 31.07.2002
(51) Int. Cl.: B41F 21/10

(54) **Einrichtung zum Umstellen eines Greifersystems**
Device for converting a gripper system
Dispositif de conversion d'un système à pinces

(30) Priorität: 29.09.2001 DE 10148368
(43) Veröffentlichungstag der Anmeldung: 02.04.2003
(73) Patentinhaber: Koenig & Bauer Aktiengesellschaft, 97080 Würzburg (DE)
(72) Erfinder: Gunter, Peter, 01445 Radebeul (DE); Piesch, Steffen, 01665 Niederau-OT Gröbern (DE)

(56) Entgegenhaltungen:
- DE-A- 3 540 838
- DE-A- 4 324 746

## Beschreibung

Die Erfindung betrifft eine Einrichtung zum Umstellen eines Greifersystems in einer Wendetrommel einer Bogendruckmaschine, die wahlweise im Schöndruck oder im Schön- und Widerdruck betrieben werden kann und an der das Greifersystem bei Betriebsartwechsel von Schöndruck auf Schön- und Widerdruck und umgekehrt umgestellt werden muss.

Aus der DE 43 24 746 C2 ist eine Umstelleinrichtung für die Schwingwelle - Greifersystem bekannt. Gemäß dieser Druckschrift ist auf der Schwingwelle - Greifersystem ein Ritzel verdrehfest axial verschiebbar gelagert. Durch die axiale Verschiebung des Ritzels ist dieses mit einem Antriebszahnrad in der Betriebsart Schön- und Widerdruck in bzw. in der Betriebsart Schöndruck außer Eingriff bringbar, so dass die Schwingwelle - Greifersystem im Schön- und Widerdruck rotativ drehbeweglich bewegt und im Schöndruck rotativ fest steht.

Die axiale Verschiebung des Ritzels wird eingeleitet über einen Pneumatikzylinder, der über eine Schaltstange, einer Kupplung und ein Verschiebestück das Ritzel auf der Schaltstange betätigt. Nachteilig hieran ist, dass die erreichte Position bei axialer Bewegung der Verstellelemente zwangsweise gesichert werden muss. Dies kann beispielsweise durch eine ständige Beaufschlagung des Pneumatikzylinders erfolgen.
Außerdem weist diese Einrichtung ein zusätzliches Sperrgetriebe für die ossizierende Bewegung der Schwingwellen im Schöndruck auf. Das Sperretriebe wird angetrieben über einen weiteren Pneumatikzylinder.

Ausgehend von diesem Stand der Technik ist es Aufgabe der Erfindung, eine Einrichtung zum Umstellen eines Greifersystems zu schaffen, die einen einfachen Aufbau und eine sichere Funktion aufweist und die Endlagen des Greifersystems selbsttätig sichert.

Erfindungsgemäß wird diese Aufgabe durch die Merkmale des 1. Anspruchs gelöst.

Vorteil der Erfindung ist, dass die Schalt- bzw. Sperrfunktion der Greiferschwingwelle von einem Stellzylinder aus erfolgt. Der Stellzylinder wirkt gleichzeitig auf das Schalt- und Sperrgetriebe. Das Schaltgetriebe wird über den Stellzylinder, die Schaltgabel und der Rolle der Schaltgabel betätigt, wobei die Rolle in der Kurvenbahn läuft. Diese Elemente wirken senkrecht zur Schaltrichtung, so dass keine Rückstellkräfte aus dem Antrieb des Sperrgetriebes auf das Sperrgetriebe wirken. Die Schaltposition ist selbsthemmend.
Eine symmetrische Krafteinwirkung wird durch die Schaltgabel gewährleistet, deren Rollen um 180° versetzt in zwei parallen Kurvenbahnen der Schaltkurve laufen.

Anhand eines Ausführungsbeispieles soll nachfolgend die Erfindung näher beschrieben werden.

In den dazugehörenden Zeichnungen zeigen
- Fig. 1:: Wendetrommel in einer umstellbaren Bogenrotationsdruckmaschine
- Fig. 2:: Wendetrommel halbseitig teilweise als Schnittdarstellung
- Fig. 3:: Sperrung der Greiferschwingwelle im Schöndruck

Fig. 1 zeigt in Seitenansicht eine Wendetrommel 1 in einer Bogenrotationsdruckmaschine mit dem vor- und nachgeordneten Druckzylindern 31; 32. Die Wendetrommel 1 ist mit einem Greifersystem 6 und mit einem Saugersystem 9, welches nur im Schön- und Widerdruck wirksam wird, ausgestattet. Eine derartige Wendetrommel 1 ist bekannt und nicht Gegenstand der Erfindung.

Fig. 2 zeigt die Wendetrommel 1 halbseitig und teilweise als Schnitt. Die Wendetrommel 1 ist mit ihrer Achse drehbeweglich in der Seitenwand 3 gelagert. In einer Seitenscheibe 4, die fest auf der Achse 2 gelagert ist, ist eine Greiferschwingwelle 5 drehbeweglich angeordnet. Auf der Greiferschwingwelle 5 sitzen fest die Greiferwellenhalter 7, in denen die Greiferwelle 8 drehbar gelagert ist. Auf der Greiferwelle 8 sitzt fest die Greiferzunge 10, von der über die Breite der Greiferwelle 8 mehrere vorgesehen sind. Der Antrieb der Greiferwelle 8 und damit der Greiferzunge 10 ist nicht dargestellt. Der mit der Greiferzunge 10 korrespondierende Greiferaufschlag 11 ist fest der Greiferschwingwelle 5 zugeordnet.
Auf der Greiferschwingwelle 5 ist weiterhin eine Schaltkurve 12 mit einer Ringnut 13 axial verschiebbar gelagert. Die Schaltkurve 12 weist zwei parallele um 180 Grad versetzte Kurvenbahnen auf. Der Ringnut 13 ist eine Schaltstange 14 zugeordnet, die in einer Längsnut 38 axial verschiebbar ist und mit ihrem anderen Ende in ein Schaltritzel 15 eingreift, das axial verschiebbar auf der Greiferschwingwelle 5 gelagert ist. Mit seiner Verzahnung greift das Schaltritzel 15 in einen verzahnten Rollenhebel 16, dessen Kurvenrolle 17 einer Steuerkurve 18 zugeordnet ist, die fest an der Seitenwand 3 angeordnet ist. Das Schaltritzel 15 ist durch eine Passfeder 37 drehfest auf der Greiferschwingwelle 5 angeordnet.

Der Rollenhebel 16 ist drehbar in der Seitenscheibe 4 gelagert und durch eine Drehstabfeder 19 federbelastet. Fest an der Achse 2 sind weiterhin ein Stellzylinder 20 und ein Lagerbock 21 gelagert. An der Kolbenstange 22 des Stellzylinders 20 ist eine 12 Schaltgabel 23 angeordnet. Am Ende der Schaltgabel 23 ist eine Rolle 24 vorgesehen, die in der Kurvenbahn 25 der Schaltkurve12 läuft. An der Schaltkurve 12 ist weiterhin eine Drehsicherung 26 angeordnet, die mit einem festen Anschlag 36 an der Seitenscheibe 4 in Eingriff bringbar ist.

Im Ausführungsbeispiel ist der Stellzylinder 20 als Pneumatikzylinder ausgebildet, der über die Pneumatikleitung 35 beaufschlagt wird. Es ist jedoch auch möglich, an dieser Stelle einen hydraulisch beaufschlagbaren Stellzylinder 20 vorzusehen.
Gelenkig mit der Schaltgabel 23 ist ein Schaltbolzen 27 verbunden (sh. Fig. 2 und Fig. 3), der mit seinem anderen Ende in eine Koppel 28 eingreift, die wiederum drehbeweglich über einen zweiten Schaltbolzen 29 mit einer Sperrklinke 30 verbunden ist. Die Sperrklinke 30 ist schwenkbar am Lagerbock 21 gelagert. Am anderen Ende der Sperrklinke 30 ist eine Sperrrolle 33 vorgesehen, die einem Sperrhebel 34 zugeordnet werden kann. Der Sperrhebel 34 ist fest auf der Greiferschwingwelle 5 angeordnet.
Die Schaltkurve 12, die Schaltstange 14 und das Schaltritzel 15 bilden ein Schaltgetriebe 12, 14, 15, das über den Stellzylinder 20, die Schaltgabel 23 und die Rolle 24 betätigt wird.
Die Sperrklinke 30, die Sperrrolle 33 und der Sperrhebel 34 bilden ein Sperrgetriebe 30, 33, 34, das über den Stellzylinder 20, die Schaltgabel 23 und über die Schaltbolzen 27, 29 und die Koppel 28 betätigt wird.
In den Zeichnungen sind Stellungen gleicher Elemente im Schöndruck mit S und im Schön- und Widerdruck mit SW bezeichnet.

### Die Wirkungsweise der Umstelleinrichtung ist folgende:

Im Schöndruck ist die Kolbenstange 22 des Stellzylinders 20 eingefahren, die Rolle 24 liegt am unteren Ende der Kurvenbahn 25. Über die Schaltkurve 12 und die in der Längsnut 38 gleitende Schaltstange 14 wurde das Schaltritzel 15 außer Eingriff mit dem verzahnten Rollenhebel 16 gebracht. Damit ist der Antrieb für eine Schwingbewegung der Greiferschwingwelle 5 wirkungslos.

Die Sperrrolle 33 der Sperrklinke 30 liegt am Sperrhebel 34 an. Dadurch ist die Greiferschwingwelle 5 gesperrt.
Soll nunmehr die Druckmaschine im Schön- und Widerdruck betrieben werden, wird der Stellzylinder 20 angesteuert, die Schaltgabel 23 mit der Rolle 24 bewegt sich nach oben, wobei die Rollen 24 in der Kurvenbahn 25 der Schaltkurve 12 laufen und die Schaltkurve 12 (Fig.2) nach links verschieben. Mit der Schaltkurve 12 wird über die Schaltstange 14 das Schaltritzel 15 in Eingriff mit dem verzahnten Rollenhebel 16 gebracht, so dass die Greiferschwingwelle 5 entsprechend dem Kurvengesetz der Steuerkurve 18 oszillierend bewegt werden kann. Die Schaltgabel 23 befindet sich dabei in der in Fig. 3 als Volllinie eingezeichneten Position.
Mit dem Ausfahren der Schaltgabel 23 in die als Volllinie eingezeichnete Position wurde gleichzeitig über den Schaltbolzen 27 die Koppel 28 bewegt, die ihrerseits über den zweiten Schaltbolzen 29 die Sperrklinke 30 im Lagerbock 21 schwenkt, so dass die Sperrrolle 33 außer Kontakt mit dem Sperrhebel 34 gelangt.
Damit ist die Greiferschwingwelle 5 entriegelt und kann oszilierend bewegt werden.

Die Schaltkurve 12 ist durch den Anschlag 36 an der Seitenscheibe 4 und der Drehsicherung 26 während des Maschinenlaufes im Schöndruck und Schön - und Widerdruck gegenüber der Wendetrommel 1 verdrehgesichert.

### Bezugszeichenaufstellung

- 1: Wendetrommel
- 2: Achse
- 3: Seitenwand
- 4: Seitenscheibe
- 5: Greiferschwingwelle
- 6: Greifersystem
- 7: Greiferwellenhalter
- 8: Greiferwelle
- 9: Saugersystem
- 10: Greiferzunge
- **11**: Greiferaufschlag
- 12: Schaltkurve
- 13: Ringnut
- 14: Schaltstange
- 15: Schaltritzel
- 16: Rollenhebel
- 17: Kurvenrolle
- 18: Steuerkurve
- 19: Drehstabfeder
- 20: Stellzylinder
- 21: Lagerbock
- 22: Kolbenstange
- 23: Schaltgabel
- 24: Rolle
- 25: Kurvenbahn
- 26: Drehsicherung
- 27: Schaltbolzen
- 28: Koppel
- 29: zweiter Schaltbolzen
- 30: Sperrklinke
- 31: vorgeordneter Druckzylinder
- 32: nachgeordneter Druckzylinder
- 33: Sperrrolle
- 34: Sperrhebel
- 35: Pneumatikleitung
- 36: Anschlag
- 37: Passfeder
- 38: Längsnut
- 12,14,15: Schaltgetriebe
- 30,33,34: Sperrgetriebe

## Patentansprüche

1. Einrichtung zum Umstellen eines Greifersystems in einer Wendetrommel einer Bogendruckmaschine, die wahlweise im Schöndruck oder im Schön- und Widerdruck betrieben werden kann und an der das Greifersystem bei Betriebsartwechsel von Schöndruck auf Schön- und Widerdruck und umgekehrt umgestellt werden muss, wobei
- eine Greiferschwingwelle (5) in der Wendetrommel (1) gelagert ist,
- die Greiferschwingwelle (5) im Schöndruck relativ feststehend und
- im Schön- und Widerdruck oszillierend angetrieben wird und zum Umstellen ein Schaltgetriebe (12,14,15) und
- ein Sperrgetriebe (30,33,34) vorgesehen sind, **dadurch gekennzeichnet dass**,
- beide Getriebe (12,14,15), (30,33,34) von einem einzigen Stellzylinder (20) betätigbar sind.

2. Einrichtung nach Anspruch 1, wobei das Schaltgetriebe (12,14,15) aus einer Schaltkurve (12), einer Schaltstange (14) und einem Schaltritzel (15) gebildet wird.

3. Einrichtung nach Anspruch 1, wobei das Sperrgetriebe (30,33,34) aus einer Sperrklinke (30), einer Sperrrolle (33) und einem Sperrhebel (34) besteht.

4. Einrichtung nach Anspruch 2, wobei das Schaltgetriebe (12,14,15) über den Stellzylinder (20), die Schaltgabel (23) und die Rolle (24) betätigt wird.

5. Einrichtung nach Anspruch 4, wobei in der Schaltkurve (12) parallele um 180 Grad zueinander versetzte Kurvenbahnen (25) für die Aufnahme der Rolle (24) der Schaltgabel (23) vorgesehen sind.

6. Einrichtung nach Anspruch 3, wobei das Sperrgetriebe (30,33,34) über einen Schaltbolzen (27), eine Koppel (28) und einen zweiten Schaltbolzen (29) mit der Schaltgabel (23) verbunden ist.

7. Einrichtung nach Anspruch 6, wobei der zweite Schaltbolzen (29) mit der Sperrklinke (30) des Sperrgetriebes (30, 33, 34) verbunden ist.

8. Einrichtung nach Anspruch 1, wobei an der Schaltkurve (12) eine Drehsicherung (26) vorgesehen ist, die die Schaltkurve (12) gegenüber der Wendetrommel gegen Verdrehen sichert.

## Claims

1. Equipment for converting a gripper system in a turning drum of a sheet printing machine, which can be selectably operated in first forme printing or in first form and perfecting printing and at which the gripper system in the case of change in operating mode from first forme printing to first forme and perfecting printing and conversely has to be converted, wherein
- a gripper rocker shaft (5) is mounted in the turning drum (1),
- the gripper rocker shaft (5) is stationary in relative terms in first forme printing and
- is driven to oscillate in first forme and perfecting printing and
- for the conversion a switching gear (12, 14, 15) and a blocking gear (30, 33, 34) are provided,
**characterised in that**
- the two gears (12, 14, 15; 30, 33, 34) are actuable by a single setting cylinder (20).

2. Equipment according to claim 1, wherein the switching gear (12, 14, 15) is formed from a switching cam (12), a switching rod (14) and a switching pinion (15).

3. Equipment according to claim 1, wherein the blocking gear (30, 33, 34) consists of a blocking pawl (30), a blocking roller (33) and a blocking lever (34).

4. Equipment according to claim 2, wherein the switching gear (12, 14, 15) is actuated by way of the setting cylinder (20), the switching fork (23) and the roller (24).

5. Equipment according to claim 4, wherein parallel cam tracks (25), which are offset relative to one another by 180 degrees, for receiving the roller (24) of the switching fork (23) are provided in the switching cam (12).

6. Equipment according to claim 3, wherein the blocking gear (30, 33, 34) is connected with the switching fork (23) by way of a switching pin (27), a coupler (28) and a second switching pin (29).

7. Equipment according to claim 6, wherein the second switching pin (29) is connected with the blocking pawl (30) of the blocking gear (30, 33, 34).

8. Equipment according to claim 1, wherein a rotational securing means (26) securing the switching cam (12) against rotation relative to the turning drum is provided at the switching cam (12).

## Revendications

1. Installation de conversion d'un système à pinces d'un tambour de retournement d'une machine d'impression feuille à feuille qui fonctionne sélectivement en impression recto ou en impression recto/verso, et dont le système à pinces peut être commuté lors du changement de mode de fonctionnement passant de l'impression recto à l'impression recto / verso,
- un axe d'oscillation de pinces (5) étant logé dans le tambour de retournement (1),
- l'axe de basculement de pinces (5) étant relativement fixe en impression verso, et
- en impression recto/verso, l'axe est entraîné en oscillation et pour la conversion on a une transmission de commutation (12, 14, 15) et
- une transmission de blocage (30, 33, 34),
**caractérisée en ce que**
les deux transmissions (12, 14, 15) et (30, 33, 34) sont actionnées par un seul vérin d'actionnement (20).

2. Installation selon la revendication 1, dans laquelle la transmission de commutation (12, 14, 15) est formée par un chemin de came de commutation (12), une tige de commutation (14) et un pignon de commutation (15).

3. Installation selon la revendication 1, dans laquelle la transmission de blocage (30, 33, 34) se compose d'un verrou (30), d'un galet de verrouillage (33) et d'un levier de verrouillage (34).

4. Installation selon la revendication 2, dans laquelle la transmission de commutation (12, 14, 15) est actionnée par le vérin d'actionnement (20), la fourche de commutation (23) et le galet (24).

5. Installation selon la revendication 4, dans laquelle le chemin de came de commutation (12) comporte des chemins de cames (25) décalés les uns par rapport aux autres de 180° pour recevoir le galet (24) de la fourche de commutation (23).

6. Installation selon la revendication 3, dans laquelle la transmission de blocage (30, 33, 34) est reliée par un goujon de commutation (27), une biellette (28) et un second goujon de commutation (29) à la fourche de commutation (23).

7. Installation selon la revendication 6, dans laquelle le second goujon de commutation (29) est relié au verrou (30) de la transmission de verrouillage (30, 33, 34).

8. Installation selon la revendication 1, dans laquelle la courbe de commutation (12) comporte une sécurité de rotation (26) qui bloque la courbe de commutation (12) en rotation par rapport au tambour de retournement.
